# EUROPÄISCHE PATENTSCHRIFT

(11) **EP 4 321 727 B1**
(45) Veröffentlichungstag und Bekanntmachung des Hinweises auf die Patenterteilung: **18.09.2024**
(21) Anmeldenummer: 22189682.2
(22) Anmeldetag: 10.08.2022
(51) Int. Cl.: F01B 5/00, F01C 1/073, F01C 9/00

(54) **TANGENTIAL-VERBRENNUNGSMOTOR**
TANGENTIAL COMBUSTION ENGINE
MOTEUR À COMBUSTION INTERNE TANGENTIELLE

(43) Veröffentlichungstag der Anmeldung: 14.02.2024
(73) Patentinhaber: FNF Innovation SH.P.K., Gjilan, Kosovo (AL)
(72) Erfinder: FEHMI, Mustafa, 60000 Gjilan (AL)
(74) Vertreter: Kador & Partner Part mbB

(56) Entgegenhaltungen:
- DE-A1- 102007 039 912
- DE-A1- 102009 034 488
- DE-A1- 4 201 569
- US-A- 1 352 127
- US-A- 299 161
- US-A- 4 127 036
- US-A- 4 167 922
- US-A- 5 025 756

## Beschreibung

Die vorliegende Erfindung bezieht sich auf einen neuartigen Verbrennungsmotor.

Bei der Entwicklung von Verbrennungsmotoren ist es eines der Hauptziele, die durch den eingesetzten Kraftstoff erhaltene Energie so effektiv wie möglich zu nutzen, d.h. einen so hohen Wirkungsgrad wie möglich zu erzielen, um dadurch Kraftstoff einzusparen.

Im Stand der Technik bekannt sind Hubkolbenmotoren, in denen die durch die Ausdehnung der durch die Kraftstoffverbrennung erzeugten Gase in einem Zylinder verrichtete Arbeit an einem Kolben, und weiter durch eine Pleuelstange auf eine Kurbelwelle übertragen wird, wobei die Pleuelstange jeweils eine Gelenkverbindung zum Kolben und zur Kurbelwelle aufweist (Kurbeltrieb). So wird die oszillierende Bewegung des Kolbens in eine Drehbewegung umgesetzt, d.h. ein Drehmoment erzeugt.

Ein Nachteil der Kraftübertragung bei diesen herkömmlichen Hubkolbenmotoren ist, dass durch den Kurbeltrieb mechanische Totpunkte vorhanden sind, zu denen hin die übertragene Kraft sinuskurvenartig abnimmt.

Die vorliegenden Erfindung hat sich zum Ziel gesetzt, die Effizienz von herkömmlichen Verbrennungsmotoren weiter zu steigern, um somit einen kraftsstoffsparenderen Betrieb zu ermöglichen.

Aus der US 4,127,036 ist ein Verbrennungsmotor bekannt, der mindestens einen ringförmigen Zylinder und einen dazu passenden ringförmigen Kolben umfasst, wobei die Zylinder und Kolben für eine Rotation um eine zentrale Kurbelwelle konfiguriert sind. Dabei wird die Umlaufdrehung des Kolbens und des Zylinders in einer ersten Richtung auf die Welle mittels Vorschubmitteln übertragen, die deren Drehung in die entgegengesetzte Richtung verhindern.

Aus der US 5,025,756 ist Verbrennungsmotor mit einem Satz ringförmiger 360-Grad-Zylinder bekannt, von denen jeder zwei Sätze doppelköpfiger Kolben enthält. Die Kolbensätze bewegen sich innerhalb des Zylinders zwischen zwei um 180 Grad voneinander entfernten Verbrennungsöffnungen um etwa 45 Grad hin und her. Die Hin- und Herbewegung der Kolbensätze wird über vier Ratschen- und Klinkenmechanismen, die mit kreisförmigen Zahnradsätzen verbunden sind, in eine Drehbewegung umgewandelt.

Aus der US 1,352,127 ist ein Verbrennungsmotor mit einer Vielzahl von Zylindern, die in einem Kreis angeordnet sind, bekannt, wobei ihre Achsen in Umfangsrichtung ausgerichtet sind und deren Kolben mit einem oszillierenden Element verbunden sind, wodurch sie gleichlaufend wirken, und wobei das oszillierende Element durch einen geeigneten Ratschenmechanismus mit einem Rotor verbunden ist.

Die vorliegende Erfindung beruht auf der Erkenntnis, dass durch eine besondere Formgebung der Zylinder die darin erzeugte Kolben-Schubbewegung direkt in ein Drehmoment umgesetzt werden kann und somit die übertragene Kraft immer tangential, d.h. im Sinus-Winkel von 90°, auf eine Welle übertragen wird.

Die vorliegende Erfindung stellt daher einen Verbrennungsmotor zur Verfügung mit zwei in ihrer Längsrichtung kreisbogenförmigen Zylindern 7, 7', in denen jeweils ein Kolben 5, 5' von einer Position mit minimaler Distanz zum Zylinderkopf Pₘᵢₙ zu einer Position mit maximaler Distanz zum Zylinderkopf Pₘₐₓ bewegbar angeordnet ist, sowie einer Welle 11, wobei die Zylinder 7, 7' so angeordnet sind, dass die durch die Verbrennung von Kraftstoff in der Brennkammer 4 des ersten Zylinders 7 erzeugte Bewegung des Kolbens 5 im ersten Zylinder 7 und die durch die Verbrennung von Kraftstoff in der Brennkammer 4' des zweiten Zylinders 7' erzeugte Bewegung des Kolbens 5' im zweiten Zylinder 7' in gleicher Richtung erfolgen,
der dadurch gekennzeichnet ist, dass
jeweils eine Pleuelstange 6, 6', die in ihrer Längsrichtung kreisbogenförmig ausgebildet ist, an den der Brennkammern 4, 4' abgewandten Seiten der Kolben 5, 5', und zu jedem Zylinder 7, 7' ein zugeordneter Freilauf vorhanden sind,
wobei die Zylinder 7, 7' weiterhin so angeordnet sind, dass die Achse der Welle 11 den Mittelpunkt des der Kreisbogenform der Zylinder 7, 7' und der Pleuelstangen 6, 6' zugrundeliegenden Kreises darstellt,
jeweils die dem Kolben 5, 5' des ersten und des zweiten Zylinders 7, 7' gegenüberliegende Seite der Pleuelstange 6, 6' mit der Außenseite 8, 8' eines der Freiläufe verbunden ist, und die Innenseiten 10, 10' der Freiläufe jeweils mit der Welle 11 verbunden sind,
die Freiläufe so angeordnet sind, dass jeweils die durch die Verbrennung von Kraftstoff in der Brennkammer 4, 4' eines Zylinders 7, 7' erzeugte, und durch die Pleuelstange 6, 6' eines Kolbens 5, 5' auf die Außenseite des Freilaufs 8, 8' übertragene Bewegung auf die Welle 11 übertragen wird und die Freiläufe jeweils in der Gegenrichtung frei laufen,
und die Außenseiten der Freiläufe 8, 8' miteinander so gekoppelt sind, dass sie eine gegensinnige Bewegung ausführen, wodurch auch die Bewegung der Kolben 5, 5' im ersten und zweiten Zylinder 7, 7' gegenläufig ist.

Der Verbrennungsmotor gemäß vorliegender Erfindung kann aufgrund der besonderen Ausgestaltung und Anordnung der Zylinder und der besonderen Übertragung der bei der Treibstoffverbrennung entstehenden Kräfte in ein Drehmoment auch als "Tangential-Verbrennungsmotor", oder einfacher "Tangentialmotor", bezeichnet werden.

Durch die Ausgestaltung des Tangentialmotors wird bewirkt, dass die Tangentialkräfte immer, d.h. während des gesamten Arbeitsprozesses, im maximal möglichen Sinuswinkel von 90 ° wirken bzw. übertragen werden. Somit bietet er die Vorteile, dass sowohl ein möglichst hohes Drehmoment auch bei niedrigen Drehzahlen, also auch ein möglichst konstantes Drehmoment bei verschiedenen Drehzahlen erreicht werden. Dies ermöglicht eine gegenüber herkömmlich ausgestalteten Hubkolbenmotoren höhere Effizienz des erfindungsgemäßen Motors und dadurch auch eine Einsparung von Kraftstoff. Weiterhin kommt der Motor ohne eine Kurbelwelle aus und hat damit auch keine durch den Kurbeltrieb bei herkömmlichen Motoren bedingte Totpunkte.

Der erfindungsgemäße Motor "übersetzt" eine kreisbogenförmige Hin- und Herbewegung der in den Zylindern bewegten Kolben direkt in eine konstante Rotationsbewegung der Welle. Somit muss keine Kraft über verschiedene Bauteile umgelenkt werden, wie bei herkömmlichen Verbrennungsmotoren. Der Motor liefert demgemäß ohne jede Verzögerung Leistung, wenn diese angefordert wird.

Der erfindungsgemäße Verbrennungsmotor kann beliebige Größe haben von relativ kleinen Ausführungen wie beispielsweise einem Motor für ein Kraftrad, über KFZ-, Boot- und Flugzeugmotoren bis hin zu sehr großen Ausführungen wie beispielsweise Schiffmotoren. Er ermöglicht durch seine kompakte Form platzsparende Einbaumöglichkeiten.

Das Arbeitsprinzip des erfindungsgemäßen Motors gleicht dem von herkömmlichen Verbrennungsmotoren: Die Kraft wird durch die explosionsartige Verbrennung eines Kraftstoffs in den Brennkammern der Zylinder erzeugt und in ein Drehmoment einer Welle übertragen, wobei diese Übertragung auf oben beschriebene, neuartige Weise erfolgt.

Dazu wird ein zündfähiges Kraftstoff-Sauerstoff-, normalerweise Kraftstoff-Luft-, Gemisch in die Brennkammern der Zylinder eingeführt, dort komprimiert und dann nahe der Kolben-Position mit minimaler Distanz zum Zylinderkopf (Pₘᵢₙ) gezündet. Die dadurch entstehenden Gase dehnen sich explosionsartig aus und verursachen jeweils die Bewegung des Kolben in Richtung der Position mit maximaler Distanz zum Zylinderkopf Pₘₐₓ.

Die Bewegung der Kolben im ersten und zweiten Zylinder ist dabei im erfindungsgemäßen Motor gegensinnig, d.h. wenn sich der Kolben im ersten Zylinder von der Position P_{min,1} zu P_{max,1} bewegt, bewegt sich der Kolben simultan im anderen Zylinder von der Position P_{max,2} zu P_{min,2}.

Die Bewegungen der Kolben von P_{min,1} zu P_{max,1} und P_{min,2} zu P_{max,2} erfolgen dabei in derselben Richtung, zu unterschiedlichen Zeitpunkten.

Die Freiläufe haben jeweils eine Außen- und eine Innenseite, die beispielsweise als Außen- und Innenring ausgebildet sein können, die gegeneinander sperren (Mitnahmemodus) oder freilaufen (Freilaufmodus) können.

Über die Pleuelstangen der Kolben wird die Kraft jeweils auf die Außenseite des dem Zylinder zugeordneten Freilaufs übertragen, der wiederum die Kraft in ein Drehmoment seiner Innenseite und damit in ein Drehmoment der mit der Innenseite des Freilaufs verbunden Welle überträgt, d.h. in dieser Richtung befindet sich der Freilauf im Mitnahmemodus (Sperrrichtung).

Sobald der Kolben die Position Pₘₐₓ überschritten hat, dreht sich die Bewegungsrichtung des Kolben im Zylinder um, d.h. der Kolben bewegt sich in Richtung Pₘᵢₙ. Dabei befindet sich der diesem Zylinder zugeordnete Freilauf im Leerlaufmodus (Freilaufrichtung).

Die Bewegung des Kolbens von der Position Pₘₐₓ zu Pₘᵢₙ wird durch die Kopplung der Außenseiten der Freiläufe, die eine gegensinnige Bewegung der Außenseiten der Freiläufe und damit der Pleuelstangen bzw. der damit verbundenen Kolben bewirkt, verursacht. Somit wird "der Kolben zurückgeholt".

Die Pleuelstange ist jeweils so im Zylinder so angeordnet bzw. wird so geführt, dass sie ungehindert im Zylinder bewegbar ist.

Die Pleuelstange bzw. Pleuelstangen können im Gegensatz zu herkömmlichen Verbrennungsmotoren, in denen eine Gelenkverbindung nötig ist, mit dem jeweils zugehörigen Kolben ortsfest, d.h. starr verbunden sein.

Weiterhin kann/können die Pleuelstange bzw. Pleuelstangen mit der jeweils zugeordneten Außenseite, bevorzugt Außenring, des zugeordneten Freilaufs ortsfest, d.h. starr verbunden sein.

Die Bewegungen der Kolben in den beiden Zylindern sind üblicherweise so, dass, wenn sich der Kolben des ersten Zylinders an der Position mit minimaler Distanz zum Zylinderkopf P_{min,1} befindet, sich der Kolben im zweiten Zylinder an der Position mit maximaler Distanz zum Zylinderkopf Pmax,2 befindet.

Üblicherweise ist der oder sind die Freilaufe so gestaltet, dass sie einen kompletten Innenring und einen kompletten Außenring umfassen.

Im Regelfall haben der/die Zylinder und demgemäß auch der/die Kolben einen kreisförmigen Querschnitt.

Üblicherweise sind die beiden Zylinder baugleich, insbesondere weisen sie üblicherweise denselben kreisbogenförmigen Kolbenweg (Hub) auf.

Vorzugsweise sind dann auch jeweils die zum ersten bzw. zweiten Zylinder gehörigen Kolben, Pleuelstangen und/oder die dem ersten bzw. zweiten Zylinder zugeordneten Freiläufe baugleich.

Die Längsausdehnung der Zylinder bzw. der Kolbenwege kann aufgrund ihrer kreisbogenartigen Form in Winkelgraden ausgedrückt werden, wobei bekanntermaßen 360° einem vollen Kreis entspricht.

Im erfindungsgemäßen Verbrennungsmotor beträgt vorzugsweise die kreisbogenförmige Längsausdehnung eines oder beider Zylinder bezogen auf den ihrer Kreisbogenform zugrundeliegenden Kreis 60° oder mehr, vorzugsweise 90° oder mehr, weiter bevorzugt 120° oder mehr und noch weiter bevorzugt 160° oder mehr.

Üblicherweise wird die kreisbogenförmige Längsausdehnung eines oder weiter bevorzugt beider Zylinder bezogen auf den ihrer Kreisbogenform zugrundeliegenden Kreis nicht mehr als 180° betragen.

Vorzugsweise wird die kreisbogenförmige Längsausdehnung eines oder weiter bevorzugt beider Zylinder bezogen auf den ihrer Kreisbogenform zugrundeliegenden Kreis so gewählt, dass sie der maximal möglichen Ausdehnung entspricht, beispielsweise zwischen 170° und 178°.

Weiterhin beträgt vorzugsweise im erfindungsgemäßen Verbrennungsmotor der kreisbogenförmige Kolbenweg des Kolbens in einem oder weiter bevorzugt in beiden Zylindern bezogen auf den seiner Kreisbogenform zugrundeliegenden Kreis 60° oder mehr, vorzugsweise 90° oder mehr, weiter bevorzugt 120° oder mehr und noch weiter bevorzugt 160° oder mehr.

Üblicherweise wird der kreisbogenförmige Kolbenweg des Kolbens in einem oder weiter bevorzugt in beiden Zylindern bezogen auf den ihrer Kreisbogenform zugrundeliegenden Kreis nicht mehr als 180° betragen.

Vorzugsweise wird der kreisbogenförmige Kolbenweg des Kolbens in einem oder weiter bevorzugt in beiden Zylindern bezogen auf den ihrer Kreisbogenform zugrundeliegenden Kreis so gewählt, dass er der maximal möglichen Ausdehnung entspricht, beispielsweise zwischen 170° und 178°.

Damit kann beispielsweise insgesamt auf einen vollständigen Kreis bzw. auf eine vollständige Umdrehung der Welle bezogen eine maximal mögliche Ausdehnung des Kolbenweg auf 356° erreicht werden.

Weiter bevorzugt erfolgt die gegensinnige Kopplung der Bewegungen der Außenseiten der Freiläufe durch eine Zahnradverbindung. Dies kann beispielsweise durch jeweils eine sich auf den einander zugewandten kreisscheibenförmigen Seitenflächen der Außenringe der Freiläufe vorhandene Verzahnung im Sinne eines Kronrads und eines sich dazwischen befindlichen Stirnzahnrad ausgeführt werden.

Eine solche Zahnradverbindung ist einfach auszuführen und bietet eine hohe Betriebssicherheit.

Vorzugsweise ist/sind einer oder beide Zylinder direkt oberhalb der Außenseite des jeweils zugeordneten Freilaufs angeordnet. Dies ermöglicht eine einfache Verbindung der Pleuelstangen mit den zugeordneten Außenseite der Freiläufe.

In einer Ausführungsform des erfindungsgemäßen Verbrennungsmotors sind die Zylinder im Bezug auf einen Kreis, der durch die Achse der Welle als Mittelpunkt definiert ist, in tangentialer Richtung versetzt angeordnet. Beispielsweise können, falls genau zwei Zylinder im Motor vorhanden sind, diese um 180° versetzt angeordnet sein. Falls diese Zylinder eine Längsausdehnung von 180° aufweisen, ergibt sich bezüglich des vollen Kreises um die Welle, dass dort, wo der erste Zylinder "aufhört" der zweite Zylinder "anfängt".

Üblicherweise sind im erfindungsgemäßen Verbrennungsmotor pro Zylinder wenigstens ein Einlass- und ein Auslassventil vorhanden.

Üblicherweise ist pro Zylinder eine Zündkerze vorhanden.

Der erfindungsgemäße Verbrennungsmotor kann genau zwei Zylinder, aber auch mehr als zwei Zylinder umfassen. Vorzugsweise sind im erfindungsgemäßen Verbrennungsmotor ein Vielfaches von 2 Zylindern, also beispielsweise 2, 4, 6 Zylinder etc. vorhanden.

Der erfindungsgemäße Verbrennungsmotor kann beispielsweise als 2-Takt-Motor oder auch als 4-Takt-Motor ausgeführt werden.

Bei der Ausführung als 2-Takt Motor kann die Spülung, d.h. der Ausstoß der Verbrennungsgase und die Zuführung von Frischgas im Zylinder in bekannter Weise z.B. durch Querstromspülung, Gleichstromspülung z.B. mit Tellerventil, oder Umkehrspülung erfolgen.

Bei der Ausführung als 4-Takt Motor sind üblicherweise dann mindestens 4 Zylinder vorhanden, vorzugsweise zwei Paare von einem ersten und einem zweiten Zylinder mit zugehörigen Bauteilen, in einer der hier beschriebenen Ausführungsformen.

Dabei können die Bewegungen der Außenseite einer der Freiläufe des ersten Zylinderpaars mit den Außenseite einer der Freiläufe des zweiten Zylinderpaars so gekoppelt sein, dass diese gegensinnig erfolgt, wobei der Kolben in dem dem Freilauf zugehörigen Zylinder des ersten Zylinderpaars und der Kolben in dem dem Freilauf zugehörigen Zylinder des zweiten Zylinderpaars, die bewegungsmäßig miteinander gekoppelt sind, eine gegensinnige Bewegung ausführen.

In analoger Weise werden vorzugsweise auch die Bewegungen von Kolben bzw. Außenseiten der Freiläufe gekoppelt, falls noch mehr Zylinder im Motor, beispielsweise 6, 8 etc. vorhanden sind.

Üblicherweise werden Zahnräder und Lager des erfindungsgemäßen Motors in herkömmlicher Weise mit Schmierstoff versorgt.

Falls nicht bereits explizit vermerkt, gelten, wo anwendbar, sämtliche als "üblich", "gewöhnlich" oder "vorzugsweise" beschriebenen Ausführungsformen, die sich auf einen Zylinder und/oder dessen zugehörige oder zugeordnete Bauteile beziehen, auch für alle anderen Zylinder des Verbrennungsmotors als "üblich", "gewöhnlich" oder "vorzugsweise". Dies gilt auch für beschriebene Zylinderpaare.

Die vorliegende Erfindung bezieht sich weiterhin auf ein Verfahren zum Betrieb eines Verbrennungsmotors in einer der hier beschriebenen Ausführungsformen und auf die Verwendung eines Verbrennungsmotors in einer der hier beschriebenen Ausführungsformen zum Antrieb eines Kraftfahrzeugs, Flugzeugs oder Schiffs.

### Beispiel

Eine Ausführungsform des erfindungsgemäßen Verbrennungsmotors wird im Folgenden unter Bezugnahme auf die Figuren näher beschrieben.
Fig. 1 zeigt eine Vorderansicht einer Ausführungsform des erfindungsgemäßen Verbrennungsmotors.
Fig. 2 zeigt eine Ansicht einer Seite des Ensembles aus Welle, Freilauf und Zylinder der Ausführungsform des erfindungsgemäßen Verbrennungsmotors.
Fig. 3 zeigt eine Ansicht der in Fig. 2 gezeigten gegenüberliegenden Seite des Ensembles aus Welle, Freilauf und Zylinder der Ausführungsform des erfindungsgemäßen Verbrennungsmotors.

Die in den Figuren gezeigte Ausführungsform des erfindungsgemäßen Verbrennungsmotors weist zwei baugleiche kreisbogenförmige Zylinder 7, 7' mit kreisförmigem Querschnitt auf, in denen jeweils ein Kolben 5, 5' mit einer kreisbogenförmigen Pleuelstange 6, 6', die mit der der Brennkammer 4, 4' gegenüberliegenden Seite des Kolbens 5, 5' verbunden ist, vorhanden ist. Die jeweils in den Zylindern 7, 7' zwischen den Positionen Pₘᵢₙ (d.h. der Position des Kolbens mit minimalem Abstand zum Zylinderkopf) und Pₘₐₓ (d.h. der Position des Kolbens mit maximalem Abstand zum Zylinderkopf) hin- und herlaufenden Kolben 5, 5' sind in üblicher Weise gegen die Brennkammer 4, 4' abgedichtet, z.B. durch Kolbenringe.

Die Zylinder 7, 7' sind jeweils oberhalb des Außenrings 8, 8' eines dem jeweiligen Zylinder zugeordneten, ringförmigen Freilaufs angeordnet. Das dem Kolben gegenüberliegende Ende der Pleuelstange 6, 6' ist dabei jeweils über eine Verbindungsstange 9, 9' mit dem Außenring 8, 8' des zugeordneten Freilaufs fest verbunden.

Die Innenringe 10, 10' der Freiläufe sind mit einer Welle 11 fest verbunden, die in einer Halterung 15 gelagert ist.

Die Zylinder 7, 7' sind so angeordnet, dass die in ihnen hin- und herlaufenden Kolben 5, 5' gegensinnige, kreisbogenförmige Bewegungen ausführen.

Die Freiläufe sind wiederum so angeordnet, dass sie in Richtung der Bewegung des Kolbens von Pₘᵢₙ zu Pₘₐₓ jeweils sperren, d.h. dass sie sich jeweils im Mitnahmemodus, in der sich der Außenring in Richtung 13 bewegt, befinden, und in der Gegenrichtung der Außenringbewegung 12, in der sich der Kolben von Pₘₐₓ nach Pₘᵢₙ bewegt, jeweils frei laufen.

Damit ergibt sich das die beiden Sperrrichtungen in gleichsinniger Richtung liegen, d.h. dass die Welle 11 vom Verbrennungsvorgang in beiden Zylindern ein Drehmoment gleicher Richtung übertragen bekommt.

Die Außenringe 8, 8' der beiden Freiläufe weisen auf ihren einander zugewandten, kreisscheibenförmigen Seitenflächen jeweils eine Verzahnung auf. Diese Verzahnungen sind durch ein Stirnzahnrad 14 so gekoppelt, dass sich die Außenringe 8, 8' der Freiläufe in gegensinniger Richtung bewegen, wodurch im Freilaufmodus jeweils die durch die Pleuelstangen vermittelte Bewegung der Kolben von Pₘₐₓ nach Pₘᵢₙ bewirkt wird.

Im Betrieb des Motors wird jeweils durch ein Einlassventil 1, 1' ein Kraftstoff-Luft-Gemisch in die Brennkammer 4, 4' der Zylinder 7, 7' eingespeist; die aus dem jeweiligen Zylinder 7, 7' zu führenden Verbrennungsgase werden durch ein Auslassventil 2, 2' aus dem Zylinder herausgeführt.

Die Zündung des Kraftstoff-Luft Gemisches erfolgt mittels jeweils einer sich in der Brennkammer des Zylinders befindlichen Zündkerze 3, 3'.

Beispielsweise erfolgt die Zündung im ersten Zylinder 7 des Motors bei einer Position nahe Pₘᵢₙ des Kolbens, wie in Fig. 3 gezeigt. Dadurch bewegt sich der Kolben 5 im ersten Zylinder 7 durch die durch den explosionsartigen Verbrennungsvorgang entstandene Kraft auf einer Kreisbogen-Bahn, wobei diese Kraft auf den Außenring 8 des dem ersten Zylinder zugeordneten Freilaufs übertragen wird. Dieser befindet sich im Mitnahmemodus, so dass die Kraft als Drehmoment in Richtung 13 auf die Welle 11 übertragen wird.

Ist der Kolben 5 im ersten Zylinder 7 bei Pₘₐₓ angekommen, befindet sich der Kolben 5 im zweiten Zylinder 7' bei Pₘᵢₙ und nahe dieser Position erfolgt die Zündung im zweiten Zylinder 7'. Dadurch bewegt sich nunmehr der Kolben 5 im zweiten Zylinder 7' durch die durch den explosionsartigen Verbrennungsvorgang entstandene Kraft auf einer Kreisbogen-Bahn, wobei diese Kraft auf den Außenring 8 des dem zweiten Zylinder 7' zugeordneten Freilaufs übertragen wird. Dieser befindet sich im Mitnahmemodus, so dass die Kraft als Drehmoment ebenfalls in Richtung 13 auf die Welle 11 übertragen wird.

Durch die Kopplung der beiden Außenringe 8, 8' der Freiläufe werden jeweils die Kolben 5 bzw. 5' im ersten 7 und zweiten Zylinder 7' wieder von Pₘₐₓ nach Pₘᵢₙ zurückgeführt, wobei sich bei diesen Bewegungen in Richtung 12 die Freiläufe jeweils in ihrem Freilaufmodus befinden.

Die Zylinder 7, 7' sind mittels einer Befestigungsvorrichtung 17 an der Trägervorrichtung des Motors 15 angebracht. Auf der Außenseite des dem zweiten Zylinder zugeordneten Freilaufs befindet sich auf der der Halterung zugewandten Seite desselben eine Verzahnung 19, in welche ein Zahnrad des Anlassers 18 eingreift.

Die Trägervorrichtung des Motors 15 kann mittels Befestigungsschrauben 16 auf dem Untergrund verankert werden. Weiterhin sind in der Trägervorrichtung 15 Lager 20 für die Welle vorhanden.

### Bezugszeichenliste:

- 1, 1`: Einlassventil
- 2, 2': Auslassventil
- 3, 3': Zündkerze
- 4, 4': Brennkammer
- 5, 5': Kolben
- 6, 6': Pleuelstange
- 7, 7': Zylinder
- 8, 8': Außenring Freilauf mit Verzahnung
- 9, 9': Verbindungsstange zwischen Pleuelstange und Außenring Freilauf
- 10, 10': Innenring Freilauf
- 11: Welle
- 12: Freilaufrichtung Freilauf
- 13: Sperrrichtung Freilauf
- 14: Verbindungszahnrad
- 15: Trägervorrichtung
- 16: Befestigungsschrauben
- 17: Zylinderhalterung
- 18: Anlasser
- 19: Verzahnung für Anlasser
- 20: Lager

## Patentansprüche

1. Verbrennungsmotor mit zwei in ihrer Längsrichtung kreisbogenförmigen Zylindern 7, 7', in denen jeweils ein Kolben 5, 5' von einer Position mit minimaler Distanz zum Zylinderkopf Pₘᵢₙ zu einer Position mit maximaler Distanz zum Zylinderkopf Pₘₐₓ bewegbar angeordnet ist, sowie einer Welle 11, wobei die Zylinder 7, 7' so angeordnet sind, dass die durch die Verbrennung von Kraftstoff in der Brennkammer 4 des ersten Zylinders 7 erzeugte Bewegung des Kolbens 5 im ersten Zylinder 7 und die durch die Verbrennung von Kraftstoff in der Brennkammer 4' des zweiten Zylinders 7' erzeugte Bewegung des Kolbens 5' im zweiten Zylinder 7' in gleicher Richtung erfolgen,
**dadurch gekennzeichnet, dass**
jeweils eine Pleuelstange 6, 6', die in ihrer Längsrichtung kreisbogenförmig ausgebildet ist, an den der Brennkammern 4, 4' abgewandten Seiten der Kolben 5, 5', und zu jedem Zylinder 7, 7' ein zugeordneter Freilauf vorhanden sind, wobei die Zylinder 7, 7' weiterhin so angeordnet sind, dass die Achse der Welle 11 den Mittelpunkt des der Kreisbogenform der Zylinder 7, 7' und der Pleuelstangen 6, 6' zugrundeliegenden Kreises darstellt,
jeweils die dem Kolben 5, 5' des ersten und des zweiten Zylinders 7, 7' gegenüberliegende Seite der Pleuelstange 6, 6' mit der Außenseite 8, 8' eines der Freiläufe verbunden ist, und die Innenseiten 10, 10' der Freiläufe jeweils mit der Welle 11 verbunden sind,
die Freiläufe so angeordnet sind, dass jeweils die durch die Verbrennung von Kraftstoff in der Brennkammer 4, 4' eines Zylinders 7, 7' erzeugte, und durch die Pleuelstange 6, 6' eines Kolbens 5, 5' auf die Außenseite des Freilaufs 8, 8' übertragene Bewegung auf die Welle 11 übertragen wird und die Freiläufe jeweils in der Gegenrichtung frei laufen,
und die Außenseiten der Freiläufe 8, 8' miteinander so gekoppelt sind, dass sie eine gegensinnige Bewegung ausführen, wodurch auch die Bewegung der Kolben 5, 5' im ersten und zweiten Zylinder 7, 7' gegenläufig ist.

2. Verbrennungsmotor nach Anspruch 1, **dadurch gekennzeichnet, dass** die Bewegungen der Kolben 5, 5' in den Zylindern 7, 7' so sind, dass, wenn sich der Kolben 5 des ersten Zylinders 7 an der Position mit minimaler Distanz zum Zylinderkopf P_{min,1} befindet, sich der Kolben 5' im zweiten Zylinder 7' an der Position mit maximaler Distanz zum Zylinderkopf P_{max,2} befindet.

3. Verbrennungsmotor nach einem der vorstehenden Ansprüche, **dadurch gekennzeichnet, dass** die kreisbogenförmige Längsausdehnung eines oder beider Zylinder 7, 7' bezogen auf den ihrer Kreisbogenform zugrundeliegenden Kreis 60° oder mehr, vorzugsweise 90° oder mehr, weiter bevorzugt 120° oder mehr und noch weiter bevorzugt 160° oder mehr beträgt.

4. Verbrennungsmotor nach einem der vorstehenden Ansprüche, **dadurch gekennzeichnet, dass** der kreisbogenförmige Kolbenweg des Kolbens 5, 5' in einem oder in beiden Zylindern 7, 7' bezogen auf den seiner Kreisbogenform zugrundeliegenden Kreis 60° oder mehr, vorzugsweise 90° oder mehr, weiter bevorzugt 120° oder mehr und noch weiter bevorzugt 160° oder mehr beträgt.

5. Verbrennungsmotor nach einem der vorstehenden Ansprüche, **dadurch gekennzeichnet, dass** die Kopplung der Außenseiten der Freiläufe 8, 8' durch eine Zahnradverbindung erfolgt.

6. Verbrennungsmotor nach einem der vorstehenden Ansprüche, **dadurch gekennzeichnet, dass** einer oder beide Zylinder 7, 7' direkt oberhalb der Außenseite des jeweils zugeordneten Freilaufs 8, 8' angeordnet sind.

7. Verbrennungsmotor nach einem der vorstehenden Ansprüche, **dadurch gekennzeichnet, dass** die Zylinder 7, 7' im Bezug auf einen Kreis, der durch die Achse der Welle 11 als Mittelpunkt definiert ist, versetzt angeordnet sind.

8. Verbrennungsmotor nach einem der vorstehenden Ansprüche, **dadurch gekennzeichnet, dass** pro Zylinder 7, 7' wenigstens ein Einlass- 1, 1' und ein Auslassventil 2, 2' vorhanden sind.

9. Verfahren zum Betrieb eines Verbrennungsmotors nach einem der vorstehenden Ansprüche.

10. Verwendung eines Verbrennungsmotors nach einem der Ansprüche 1 bis 8 zum Antrieb eines Kraftfahrzeugs, Flugzeugs oder Schiffs.

## Claims

1. An internal combustion engine having two cylinders 7, 7' having a circular arc shape in the longitudinal direction thereof, one piston 5, 5' being disposed in each of said cylinders so as to be able to move from a position at a minimum distance from the cylinder head Pₘᵢₙ to a position at a maximum distance from the cylinder head Pₘₐₓ, and a shaft 11, the cylinders 7, 7' being disposed such that the motion of the piston 5 in the first cylinder 7 generated by the combustion of fuel in the combustion chamber 4 of the first cylinder 7 and the motion of the piston 5' in the second cylinder 7' generated by the combustion of fuel in the combustion chamber 4' of the second cylinder 7' occur in the same direction, **characterized in that**
one piston rod 6, 6' each, having a circular arc shape in the longitudinal direction thereof, and one freewheel associated with each cylinder 7, 7' are present at the sides of the pistons 5, 5' facing away from the combustion chambers 4, 4', wherein the cylinders 7, 7' are further disposed so that the axis of the shaft 11 is the center point of the circle defining the circular arc shape of the cylinders 7, 7' and of the piston rods 6, 6',
the side of each piston rod 6, 6' opposite the piston 5, 5' of the first and the second cylinder 7, 7' is connected to the outer side 8, 8' of one of the freewheels, and the inner sides 10, 10' of the freewheels are each connected to the shaft 11,
the freewheels are disposed such that the motion generated by the combustion of fuel in the combustion chamber 4, 4' of a cylinder 7, 7' and transferred by the piston rod 6, 6' of a piston 5, 5' to the outer side of the freewheel 8, 8' is transferred to the shaft 11, and the freewheels each run freely in the opposite direction, and the outer sides of the freewheels 8, 8' are coupled to each other so as to perform a motion in the opposite direction, whereby the motion of the pistons 5, 5' in the first and second cylinder 7, 7' also runs in opposite directions.

2. The internal combustion engine according to claim 1, **characterized in that** the motions of the pistons 5, 5' in the cylinders 7, 7' are such that, when the piston 5 of the first cylinder 7 is present at the position of minimal distance from the cylinder head P_{min,1}, the piston 5' is present in the second cylinder 7' at the position of maximum distance from the cylinder head P_{max,2}.

3. The internal combustion engine according to any one of the preceding claims, **characterized in that** the circular arc-shaped longitudinal extent of one or both cylinders 7, 7' is 60° or more, preferably 90° or more, further preferably 120° or more, and still further preferably 160° or more with respect to the circle defining the circular arc shape thereof.

4. The internal combustion engine according to any one of the preceding claims, **characterized in that** the circular arc-shaped piston path of the piston 5, 5' in one or both cylinders 7, 7' is 60° or more, preferably 90° or more, further preferably 120° or more, and still further preferably 160° or more with respect to the circle defining the circular arc shape thereof.

5. The internal combustion engine according to any one of the preceding claims, **characterized in that** the coupling of the outer sides of the freewheels 8, 8' takes place by means of a gear connection.

6. The internal combustion engine according to any one of the preceding claims, **characterized in that** one or both cylinders 7, 7' are disposed directly above the outer side of the respectively associated freewheel 8, 8'.

7. The internal combustion engine according to any one of the preceding claims, **characterized in that** the cylinders 7, 7' are disposed offset with respect to a circle defined by the axis of the shaft 11 as the center point.

8. The internal combustion engine according to any one of the preceding claims, **characterized in that** at least one intake valve 1, 1' and one exhaust valve 2, 2' are present for each cylinder 7, 7'.

9. A method for operating an internal combustion engine according to any one of the preceding claims.

10. A use of an internal combustion engine according to any one of the claims 1 through 8 for powering a motor vehicle, aircraft, or ship.

## Revendications

1. Moteur à combustion interne comprenant deux cylindres 7, 7' en forme d'arc de cercle dans leur direction longitudinale, dans chacun desquels un piston 5, 5' est disposé de manière à pouvoir se déplacer d'une position à distance minimale de la culasse Pₘᵢₙ à une position à distance maximale de la culasse Pₘₐₓ, ainsi qu'un arbre 11, les cylindres 7, 7' étant disposés de sorte que le mouvement du piston 5 dans le premier cylindre 7, généré par la combustion de carburant dans la chambre de combustion 4 du premier cylindre 7, et le mouvement du piston 5' dans le deuxième cylindre 7', généré par la combustion de carburant dans la chambre de combustion 4' du deuxième cylindre 7', s'effectuent dans la même direction,
**caractérisé en ce que**
une bielle 6, 6', qui est réalisée en forme d'arc de cercle dans sa direction longitudinale, est respectivement présente sur les côtés, opposés aux chambres de combustion 4, 4', des pistons 5, 5', et une roue libre associée est présente pour chaque cylindre 7, 7', les cylindres 7, 7' étant en outre disposés de sorte que l'axe de l'arbre 11 représente le centre du cercle à la base de la forme en arc de cercle des cylindres 7, 7' et des bielles 6, 6',
le côté de la bielle 6, 6' opposé au piston 5, 5' du premier et du deuxième cylindre 7, 7' est relié au côté extérieur 8, 8' de l'une des roues libres, et les côtés intérieurs 10, 10' des roues libres sont reliés chacun à l'arbre 11,
les roues libres sont disposées de sorte que, respectivement, le mouvement généré par la combustion de carburant dans la chambre de combustion 4, 4' d'un cylindre 7, 7', et transmis par la bielle 6, 6' d'un piston 5, 5' au côté extérieur de la roue libre 8, 8', est transmis à l'arbre 11 et les roues libres tournent librement respectivement dans le sens inverse,
et les côtés extérieurs des roues libres 8, 8' sont couplés l'un à l'autre de sorte qu'ils effectuent un mouvement de sens opposé, ce par quoi le mouvement des pistons 5, 5' dans le premier et le deuxième cylindre 7, 7' est également de sens opposé.

2. Moteur à combustion interne selon la revendication 1, **caractérisé en ce que** les mouvements des pistons 5, 5' dans les cylindres 7, 7' sont tels que, lorsque le piston 5 du premier cylindre 7 est dans la position à distance minimale de la culasse P_{min,1}, le piston 5' dans le deuxième cylindre 7' est dans la position à distance maximale de la culasse P_{max,2}.

3. Moteur à combustion interne selon l'une des revendications précédentes, **caractérisé en ce que** l'extension longitudinale en arc de cercle d'un ou des deux cylindres 7, 7' par rapport au cercle à la base de leur forme en arc de cercle est de 60° ou plus, de préférence de 90° ou plus, de manière plus préférée de 120° ou plus et de manière encore plus préférée de 160° ou plus.

4. Moteur à combustion interne selon l'une des revendications précédentes, **caractérisé en ce que** la course de piston en arc de cercle du piston 5, 5' dans un ou dans les deux cylindres 7, 7' par rapport au cercle à la base de sa forme en arc de cercle est de 60° ou plus, de préférence de 90° ou plus, de manière plus préférée de 120° ou plus et de manière encore plus préférée de 160° ou plus.

5. Moteur à combustion interne selon l'une des revendications précédentes, **caractérisé en ce que** le couplage des côtés extérieurs des roues libres 8, 8' est réalisé par une liaison par engrenage.

6. Moteur à combustion interne selon l'une des revendications précédentes, **caractérisé en ce qu'**un ou les deux cylindres 7, 7' sont disposés directement au-dessus du côté extérieur de la roue libre 8, 8' respectivement associée.

7. Moteur à combustion interne selon l'une des revendications précédentes, **caractérisé en ce que** les cylindres 7, 7' sont disposés décalés par rapport à un cercle qui est défini par l'axe de l'arbre 11 comme centre.

8. Moteur à combustion interne selon l'une des revendications précédentes, **caractérisé en ce qu'**il y a au moins une soupape d'admission 1, 1' et une soupape d'échappement 2, 2' par cylindre 7, 7'.

9. Procédé pour faire fonctionner un moteur à combustion interne selon l'une des revendications précédentes.

10. Utilisation d'un moteur à combustion interne selon l'une des revendications 1 à 8 pour la propulsion d'un véhicule à moteur, d'un aéronef ou d'un navire.
